# EUROPÄISCHE PATENTSCHRIFT

(11) **EP 1 095 195 B1**
(45) Veröffentlichungstag und Bekanntmachung des Hinweises auf die Patenterteilung: **03.04.2002**
(21) Anmeldenummer: 99930913.1
(22) Anmeldetag: 08.07.1999
(51) Int. Cl.: E04B 2/14

(54) **BAUSTEIN**
BUILDING STONE
PIERRE A BATIR

(30) Priorität: 08.07.1998 AT 118198
(43) Veröffentlichungstag der Anmeldung: 02.05.2001
(73) Patentinhaber: Kasa, Martin, 2345 Brunn am Gebirge (AT)
(72) Erfinder: Kasa, Martin, 2345 Brunn am Gebirge (AT)
(74) Vertreter: Gibler, Ferdinand, Dipl.Ing. Dr. techn.
(86) Internationale Anmeldenummer: AT9900175
(87) Internationale Veröffentlichungsnummer: WO0003103

(56) Entgegenhaltungen:
- EP-A- 0 745 739
- DE-A- 3 541 280
- DE-U- 8 813 600

## Beschreibung

Die Erfindung betrifft einen Baustein für Mauerwerke umfassend seitliche Anschlußflächen sowie eine obere und eine untere Auflagefläche, wobei zumindest eine der Anschlußflächen, vorzugsweise beide Anschlußflächen, mit einer nutartigen Ausnehmung ausgebildet ist/sind, in den Nutgrund welcher Ausnehmungen jeweils zumindest eine, von den horizontalen Begrenzungskanten der oberen und der unteren Auflagefläche beabstandete Einbuchtung, welche sich lediglich über einen Teil der Bausteinhöhe erstreckt, eingelassen ist, wobei die Einbuchtung zu beiden vertikalen Begrenzungskanten der Anschlußfläche gleich große Abstände, aufweist, die Breite der Einbuchtung zumindest etwa ein Drittel der Bausteinbreite beträgt.

Bei der Errichtung von aufgehenden Mauerwerken werden die dafür vorgesehenen quaderförmigen Bausteine in horizontalen, vorzugsweise gegeneinander versetzten Reihen verlegt, zwischen denen jeweils eine Schicht aus Mörtel oder Kleber aufgetragen ist. Die zwischen benachbarten Bausteinen moderner Bauart in einer Reihe auftretenden vertikalen Stoßfugen bleiben üblicherweise frei oder zumindest teilweise frei. Dies ist einerseits weniger arbeitsaufwendig und hat andererseits den Vorteil einer höheren Gesamtwärmedämmung des Mauerwerks, da jede von der Innenseite zur Außenseite verlaufende Mörtelfuge eine Wärmebrücke darstellt, die die Wärmedämmung negativ beeinflußt.

Damit tritt im wesentlichen nur zwischen aufeinanderfolgenden horizontalen Bausteinreihen eine kraftschlüssige Verbindung auf. Bei gewöhnlicher Bauwerksbeanspruchung, die sich im wesentlichen durch aus dem Eigengewicht sich ergebenden, lotrechten Kräften und gegebenenfalls horizontal wirkenden Kräften, z.B. Winddruck, zusammensetzt, reicht diese Art der Bausteinverlegung vollkommen aus, um die statische Sicherheit zu gewährleisten.

Treten jedoch schräg verlaufende Spannungen, insbesondere Schubspannungen auf, wie dies im besonderen bei Erdbeben der Fall ist, kann eine solche Bauweise eines Mauerwerks aber die Beschädigung des gesamten Hauses oder sogar den völligen Zusammenbruch desselben zur Folge haben, da es entlang der nicht vermörtelten Stoßfugen zu einer Abscherung von jeweils benachbarten Bausteinen kommen kann, die ein Auseinanderbrechen des Mauerwerkes begünstigt. Die statische Sicherheit des Gebäudes ist daher bei solchen diagonalen Belastungen stark reduziert.

Aus diesem Grund ist es in vielen Erdbebengebieten vorgeschrieben, bei der Errichtung von Mauerwerken auch die vertikalen Stoßfugen zu vermörteln und somit eine vollständige Füllung aller auftretenden Fugen vorzusehen. Durch diese Bauweise ist zwischen benachbarten Bausteinen jeweils eine vertikale Mörtel- bzw. Kleberschicht vorhanden, die bei Auftreten einer schräg bzw. diagonal verlaufenden Kraft zusammen mit den horizontalen Mörtelschichten das gegenseitige Abgleiten von Mauerbereichen verhindern helfen, wodurch die statische Sicherheit wesentlich erhöht wird.

Bei den traditionellen Bausteinen sind die seitlichen Anschlußflächen - das sind jene Flächen, mit welchen zwei innerhalb einer Reihe benachbarte Bausteine aneinander gelegt sind - durchgehend eben und normal zur Aufstandfläche des Mauerwerkes ausgebildet.

Neben den vollkommen quaderförmigen Bausteinen sind jedoch auch eine Reihe anderer Bausteine in Verwendung, die besonders hinsichtlich der Wärmedämmung verbessert sind, jedoch eine sehr geringe Erdbebensicherheit aufweisen.

So sind etwa Nut- und Federbausteine bekannt, bei welchen die erste Anschlußfläche federartige, sich über die Bausteinhöhe erstreckende Anformungen aufweist und in die zweite Anschlußfläche den Umrissen dieser Anformungen entsprechende nutartige Vertiefungen eingelassen sind. Benachbarte Bausteine greifen innerhalb des Mauerwerkes ohne dazwischenliegende Mörtelschicht ineinander und ermöglichen durch den besonderen Verlauf der Nut-Feder-Verbindung eine erhöhte Wärmedämmung. Bei diagonal einwirkenden Kräften kommt es zu einem Abgleiten der Nut-Feder-Verbindungen und dadurch zu einer Zerstörung des Mauerwerkes.

Schließlich existieren auch Bausteine, bei denen eine oder beide Anschlußflächen sich über die gesamte Bausteinhöhe erstreckende Mörteltaschen aufweisen. Benachbarte Bausteine stoßen dabei über vorspringende Begrenzungsbereiche an der Innen- und Außenseite aneinander, sodaß die innerhalb der Mörteltasche ausgebildete Mörtelschicht nicht über die gesamte Breite ausgebildet ist und eine Wärmebrücke dadurch verhindert wird. Die Mörtelfuge ist daher teilweise vertieft, dafür aber nicht über die gesamte Wandbreite gefüllt. Der in den Mörteltaschen befindliche Mörtel bildet jedoch keine kraftschlüssige Verbindung zwischen benachbarten Bausteinen aus, da der trocknende Mörtel auch schwindet und dadurch nur die randseitigen Stoßflächen des Bausteines aufeinanderliegen.

Eine solche Verbindung kann daher Schubspannungen und Zugkräfte, wie sie insbesondere bei diagonaler Krafteinwirkung auf Mauerwerke vorkommen, nur sehr beschränkt aufnehmen. Diese beschränkte Belastbarkeit führt unter diagonaler Krafteinwirkung zu einem vorzeitigen Versagen des Mauerwerkes, indem die Bausteine entlang der vertikalen Fugen zueinander abscheren.

Ein Baustein der eingangs definierten Art wurde beispielsweise durch die DE-**A1-35 41 280** bekannt. Hier wird ein aus beliebigen Materialien gebildeter Wandbaustein beschrieben, welcher in zumindest einer seiner Stirnseiten eine sich über die gesamte Stimseitenhöhe erstreckende, nutartige Vertiefung aufweist. In den Grund dieser Vertiefung ist eine weitere Vertiefung eingelassen (vgl. Fig.1 der **DE-A1-35 41 280**). Aus dieser Fig.1 ergibt sich weiters, daß die Vertiefung zu beiden vertikalen Begrenzungskanten der Stirnfläche etwa gleiche Abstände aufweist, etwa ein Drittel der Baustein-Gesamtbreite breit und etwa ein Drittel der Baustein-Gesamthöhe hoch ausgeführt ist.

Ähnliches zeigt die **EP-A-745 739**: Aus Fig.1 dieses Dokumentes ergibt sich, daß in den Stirnflächen der hier beschriebenen Bausteine sich über die gesamte Bausteinhöhe erstreckende Nuten vorgesehen sind, in den Grund welcher Nuten Griffmulden eingelassen sind. Seitlich neben der Nut sind Federn bzw. Nuten vorgesehen, welche im versetzten Zustand der Bauteile ineinander greifen.

Die **DE-U1-88 13 600** betrifft so wie die **DE-A1-35 41 280** und die **EP-A-745739** einen quaderförmigen Mauerstein, in dessen beiden Stirnseiten Griffnuten eingelassen sind. Die hier gezeigten Griffnuten sind aber stets unmittelbar in die Stoßflächen eingelassen. Die Möglichkeit, nutförmige, sich über die gesamte Höhe der Stoßfläche erstreckende Ausnehmungen vorzusehen und die Griffnuten in den Boden dieser Ausnehmungen einzulassen, wird aber nicht erwähnt.

Es ist Aufgabe der Erfindung, einen Baustein der eingangs genannten Art anzugeben, mit welchem Mauerwerke aufgebaut werden können, die schräg bzw. diagonal auf sie einwirkende Kräfte besonders gut aufnehmen können.

Erfindungsgemäß wird dies dadurch erreicht, daß die Einbuchtung zu beiden horizontalen Begrenzungskanten etwa gleich große Abstände aufweist und daß das Verhältnis der Tiefe der Ausnehmung zu der Tiefe der Einbuchtung in einem Bereich von 1,5 bis 4 zu 1 liegt.

Der beim Verfüllen in die vertikale Stoßfuge zwischen zwei benachbarte Bausteine eingebrachte Mörtel gelangt in die in die seitlichen Anschlußflächen eingelassenen Einbuchtungen und füllt diese. Nach dem Aushärten des Mörtels ergibt sich sodann eine Art von Verdübelung, die einem Versagen des Mauerwerkes entgegenwirkt. Selbst im einfachsten Fall, wenn die Anschlußflächen vollkommen eben ausgeführt sind, ergeben die Einbuchtungen eine meßbare Stärkung der kraftschlüssigen Verbindung zwischen benachbarten Bausteinen. Die vertikalen Stoßfugen werden durch die in ihnen ausgebildete, erhärtete Mörtelschicht an einem gegenseitigen Abscheren gehindert, wobei die Einbuchtungen die Festigkeit dieser Mörtelschicht erheblich erhöht

Dies ist insbesondere in erdbebengefährdeten Gebieten von Interesse, da bei Erdbeben vor allem diagonal auf die Mauerwerke einwirkende Kräfte bzw. Schubspannungen für die Bauwerke eine Einsturzgefährdung bewirken können. Ein aus erfindungsgemäßen Bausteinen gebildetes Mauerwerk ist aufgrund der erörterten Stabilitätserhöhung als erdbebensicherer anzusehen.

Die Einbuchtung kann beliebige Form aufweisen, muß aber von den horizontalen Begrenzungskanten der oberen und der unteren Auflagefläche des erfindungsgemäßen Bausteins beabstandet sein, da sonst keine eine Abscherung verhindernde Wirkung auftreten kann.

Die nutartigen Ausnehmungen ergeben bei Aneinanderreihung der Bausteine Mörteltaschen, die bei Verfüllen mit Mörtel samt den in den Ausnehmungen ausgenommenen Einbuchtungen gefüllt werden. Die daraus sich ergebende kraftschlüssige Verbindung zwischen den Anschlußflächen der erfindungsgemäßen Bausteine ermöglicht auch eine Aufnahme von Diagonalkräften, ohne daß es zu einem frühen Abscheren der Anschlußflächen kommt.

Durch die gleiche Beabstandung der Einbuchtung zu beiden horizontalen Begrenzungskanten ist eine nach allen Seiten hin ausgeglichene Verdübelungswirkung erzielbar. Das Verhältnis der Tiefen von Ausnehmung und Einbuchtung führt zu einer besonders guten Verdübelungswirkung, womit aufgrund der erfindungsgemäßen Kombination dieser beiden Merkmale aus erfindungsgemäßen Bausteinen aufgebaute Mauerwerke ganz besonders hohe Erdbebensicherheit aufweisen.

Als besonders günstig hat sich erwiesen, daß die Seitenwände der Einbuchtung im wesentlichen normal zur Anschlußfläche verlaufen. Damit ist eine besonders gute Abstützung des Mörtels an den Begrenzungswänden der Einbuchtungen gegeben, gleichzeitig sind derart gestaltete Einbuchtungen einfach herstellbar.

Als besonders günstig hat es sich erwiesen, daß bei Ausbildung lediglich einer Anschlußfläche mit einer nutartigen Ausnehmung diese nutartige Ausnehmung eine Tiefe von zumindest etwa 30mm aufweist.

In diesem Zusammenhang kann vorgesehen sein, daß bei Ausbildung beider Anschlußflächen mit je einer nutartigen Ausnehmung diese nutartige Ausnehmung jeweils eine Tiefe von zumindest etwa 15mm aufweist.

Die von den nutartigen Ausnehmungen gebildeten Taschen sind dadurch breit genug, um problemlos mit Mörtel verfüllt werden zu können.

In weiterer Ausbildung der Erfindung können die Anschlußflächen - in an sich bekannter Weise - mit nut-federartigen Erhebungen bzw. Vertiefungen versehen sein, welche eine Verbesserung der wärmetechnischen Eigenschaften mit sich bringen.

Bei Bausteinen, welche eine Vielzahl von Löchern, vorzugsweise Hochlöchern, umfassen, kann in Weiterbildung der Erfindung vorgesehen sein, daß die Einbuchtung mit zumindest einem Loch in Verbindung steht. Der in die vertikale Stoßfuge bzw. in die Mörteltasche sowie in die erfindungsgemäße Einbuchtung eingebrachte Mörtel kann dadurch auch in zumindest ein Hochloch eintreten, was zu einer noch innigeren Verbindung zweier benachbarter Bausteine führt.

In diesem Zusammenhang kann vorgesehen sein, daß die Tiefe s der Einbuchtung etwa 10 bis 20mm beträgt, was ebenfalls zu einer besonders guten Verdübelungswirkung führt.

Die Erfindung wird nachstehend unter Bezugnahme auf die beigeschlossenen Zeichnungen näher erläutert. Dabei zeigt:
Fig.1 einen Baustein gemäß Stand der Technik in Gebrauchslage im Schrägriß;
Fig.2a einen quaderförmigen Baustein mit erfindungsgemäßer Einbuchtung 5 im Schrägriß;
Fig.2b ein aus Bausteinen gemäß Fig.2a gebildetes Mauerwerk im Aufriß;
Fig.3a drei Bausteine einer besonders bevorzugt mit einer erfindungsgemäßen Einbuchtung 5 ausgestatteten Bausteinart im Schrägriß;
Fig.3b in einer Reihe nebeneinander gelegte Bausteine gemäß Fig.3a im Grundriß;
Fig.3c ein aus zwei übereinanderliegenden Reihen gemäß Fig.3b gebildetes Mauerwerk im Aufriß;
Fig.3d in einer Reihe nebeneinander gelegte Bausteine gemäß einer weiteren Ausführungsform der Erfindung im Grundriß;
Fig.4a einen mit einer erfindungsgemäßen Einbuchtung 5 versehenen Baustein einer weiteren Bausteinart im Schrägriß;
Fig.4b in einer Reihe nebeneinander gelegte Bausteine gemäß Fig.4a;
Fig.5a einen quaderförmigen Hochlochziegel mit erfindungsgemäßer Einbuchtung 5 im Schrägriß und
Fig.5b den Baustein des Typs gemäß Fig.3a umfassend Hochlöcher.

Im Rahmen dieser Anmeldung sind unter dem Begriff "Baustein" sämtliche Körper zu verstehen, die zur Ausbildung eines Mauerwerkes geeignet sind. Als Beispiele können Ziegel, z.B. Tonziegel, oder Blöcke angeführt werden, die aus natürlichem oder künstlichem Material, wie z.B. Naturstein, Beton, Ton od. dgl. gefertigt sind.

In Fig.1 ist ein Baustein gemäß Stand der Technik in Gebrauchslage dargestellt, wobei unter Gebrauchslage jene Ausrichtung des Bausteines zu verstehen ist, welche er bei Einbindung in ein Mauerwerk einnimmt. Die in horizontalen Ebenen verlaufenden Flächen 1,2 des Bausteines sind im Rahmen dieser Anmeldung als Aufiageflächen, jene vertikal verlaufenden Flächen 3,4, mit welchen benachbarte Bausteine aneinandergereiht werden, sind als seitliche Anschlußflächen bezeichnet. Die Lageangaben horizontal und vertikal beziehen sich jeweils auf einen in der Gebrauchslage gemäß Fig. 1 liegenden Baustein.

Um die erwähnte Verdübelungswirkung der Mörtel- bzw. Kleberschicht zwischen den seitlichen Anschlußflächen von Bausteinen in einem Mauerwerk zu erreichen, ist bei einem in Fig.2a dargestellten, erfindungsgemäßen Baustein in die seitlichen Anschlußflächen 3,4 jeweils zumindest eine, von den horizontalen Begrenzungskanten der oberen und unteren Auflagefläche 1, 2 beabstandete Einbuchtung 5 eingelassen, die sie sich lediglich über einen Teil der Bausteinhöhe h erstreckt.

Wie in Fig.2a dargestellt, kann diese Einbuchtung 5 sich über die gesamte Bausteinbreite b erstrecken (vgl. die strichpunktierten Linien in Fig.2a) oder zu beiden vertikalen Begrenzungskanten 6 der Anschlußfläche 3,4 Abstände c,d aufweisen, welche Abstände c,d vorzugsweise gleich groß gehalten sind.

Werden derart ausgestaltete Bausteine wie in Fig.2b dargestellt zu einem Mauerwerk verbunden, bei welchem, wie üblich, die vertikalen Stoßfugen 9 und die horizontalen Fugen 10 mit Mörtel verfüllt sind, bewirken die erfindungsgemäßen Einbuchtungen 5, daß sich die vertikalen Stoßfugen 9 im Bereich der Einbuchtungen 5 erweitern. Der in diesen wirkende, schematisch dargestellte Mörtelblock 7 liegt formschlüssig an den Begrenzungswänden 8 der Einbuchtungen 5 an und hindert damit die in den vertikalen Stoßfugen 9 befindliche Mörtelschicht insbesondere bei diagonaler Belastung am Abreißen, sodaß keine frühe Abscherung auftreten kann.

Diese formschlüssige Abstützung ergibt sich beispielsweise bei in Richtung des Pfeiles 16 auf die Bausteine wirkenden Kräften, wie sie beispielsweise bei einer teilweisen Absenkung der Aufstandsfläche des Mauerwerkes oder bei Erdbeben auftreten können.

Die Gestalt der Anschlußflächen 3,4 ist nicht erfindungswesentlich, beispielsweise kann die Einbuchtung 5 auch bei Bausteinen, deren Anschlußflächen 3,4 nut-federartige, sich über die Bausteinhöhe h erstreckende Vorsprünge bzw. Vertiefungen aufweisen, vorgesehen sein.

Besonders bevorzugt wird die Erfindung bei in den Fig.3a-c sowie in Fig.4a dargestellten Bausteinen eingesetzt. Die Anschlußflächen 3,4 dieser Bausteine verlaufen hier nicht eben, sondern sind jeweils mit einer nutartigen Ausnehmung 11 versehen, die sich über die gesamte Bausteinhöhe h erstrecken. Beim Nebeneinanderlegen solcher Bausteine (vgl. Fig.3b) bilden die beiden Ausnehmungen 11 Taschen, mittels welcher die vertikale Mörtelfuge 9 vertieft wird.

Die erfindungsgemäßen Einbuchtungen 5 sind in die mittleren Abschnitte der Anschlußflächen 3,4 eingelassen, welche den Nutgrund 13 der Ausnehmung 11 bilden. Beim Verfüllen der durch die Ausnehmungen 11 gebildeten Mörteltaschen füllen sich die Einbuchtungen 5 ebenfalls mit Mörtel. Damit das Ausfüllen der durch zwei einander benachbarte Ausnehmungen 11 gebildeten Taschen mit Mörtel praktisch ohne Probleme durchgeführt werden kann, müssen diese Taschen eine Breite g von zumindest 30mm aufweisen. Für den in Fig.3b dargestellten Fall, in welchem beide Anschlußflächen 3,4 jedes Bausteines mit jeweils einer nutartigen Ausnehmung 11 ausgebildet sind, bedeutet dies, daß diese nutartigen Ausnehmungen 11 eine Tiefe t von zumindest etwa 15mm aufweisen müssen.

Nach dem Aushärten des Mörtels ergeben sich analog zu Fig.2b Mörtelblöcke 7, welche sich an den Begrenzungswänden 8 der Einbuchtungen 5 kraftschlüssig ansetzen können. Die Einbuchtungen 5 weisen zu beiden horizontalen Begrenzungskanten 12 der Auflageflächen 1,2 Abstände e,f auf (welche Abstände e,f gemäß Fig.3a ungleich bzw. gemäß Fig.3c etwa gleich groß sein können). Bei Auftreten von diagonalen Kräften entsprechend dem Pfeil 17 in Fig.3c ergibt sich eine kraftschlüssige Anlage der Mörtelblöcke 7 an den Begrenzungswänden 8 der Einbuchtungen 5. Es kommt also zu einer Art von Verdübelung jeweils zweier benachbarter Bausteine, was dem Mauerwerk insgesamt eine besonders hohe Stabilität verleiht.

Eine sehr gute Verdübelungswirkung läßt sich erzielen, wenn das Verhältnis der Tiefe der Ausnehmung 11 zu der Tiefe der Einbuchtung 5 in einem Bereich von 1,5 bis 4 zu 1 liegt. Die Einbuchtung 5 muß zum Erreichen ihrer Funktionsfähigkeit jedenfalls tief genug in den Anschlußflächen eingelassen sein, da sonst der Mörtelblock 7 den Abscherkräften nicht genug Widerstandsfähigkeit entgegensetzen kann. An konkreten Abmessungen können für die Tiefe s der Einbuchtung 5 etwa 10 bis 15 mm angegeben werden.

Neben der Tiefe der Einbuchtung stellt auch deren Querschnitt eine wichtige Größe für die Erreichung einer ausreichenden Verdübelungswirkung dar. Diesbezüglich hat es sich als besonders vorteilhaft herausgestellt, wenn die Breite b' der Einbuchtung 5 zumindest etwa ein Drittel der Anschlußflächenbreite b des Bausteins bzw. der Wandbreite des Mauerwerkes ist. Besonders gute Ergebnisse lassen sich dann erzielen, wenn die Breite b' der Einbuchtung 5 etwa die Hälfte der Bausteinbreite b beträgt.

Die Höhe h' der Einbuchtung 5 sollte in etwa ein Drittel der Bausteinhöhe h betragen, kann aber auch etwas größer gewählt werden.

Die erfindungsgemäße Anordnung der Einbuchtungen 5 kann selbstverständlich auch bei jedweder anderer Ausgestaltung der Anschlußflächen 3,4 vorgesehen sein.

Die Begrenzungswände 8 der Einbuchtung 5 verlaufen zu den Anschlußflächen 3,4 im wesentlichen normal, die erläuterte Abstützwirkung wird aber auch bei stumpfen Winkeln α erreicht (vgl. Fig.3c). Genauso sind spitze Winkel β denkbar, allerdings sind die sich hier ergebenden Hinterschneidungen im Baustein schwierig herstellbar.

Die oben angeführte Tiefe s der Einbuchtung 5 von etwa 10 bis 15mm ist unabhängig von der geometrischen Form der Einbuchtung, d.h. auch die in Fig.3c dargestellten Einbuchtungen 5 mit in stumpfem Winkel *α* bzw. in spitzem Winkel β verlaufenden Begrenzungswänden 8 können eine Tiefe s von 10 bis 20mm aufweisen.

Beim Ausführungsbeispiel gemäß Fig.3d sind Bausteine mit unterschiedlichen Anschlußflächen dargestellt. An beiden Anschlußflächen 3, 4 sind Einbuchtungen 5 vorgesehen, jeweils eine Anschlußfläche 4 weist eine nutartige Ausnehmung 11 auf, während die jeweils gegenüberliegende Anschlußfläche 3 bis auf die Einbuchtung 5 vollkommen eben verläuft.

Die zwischen zwei aneinander anstoßende Anschlußflächen 3,4 liegende Mörteltasche wird dabei von nur einer nutartigen Ausnehmung 11 gebildet. Wie in Fig.3d dargestellt, ist hier also die Breite der Mörteltasche g ident mit der Tiefe t der nutartigen Ausnehmung 11. Damit auch hier die Tasche problemlos mit Mörtel verfüllt werden kann, muß die nutartige Ausnehmung 11 tiefer als beim Ausführungsbeispiel gemäß Fig.3b ausgeführt sein. Konkret weist die hiesige Ausnehmung 11 eine Tiefe t von zumindest etwa 30mm auf.

Die Tiefe s der Einbuchtungen 5 beträgt auch hier etwa 10 bis 20mm.

Beim Baustein gemäß Fig.4a,b weisen die Anschlußflächen 3,4 analog zu Fig.3a-c jeweils eine Ausnehmung 11 auf, in deren Nutgrund 13 die erfindungsgemäßen Einbuchtungen 5 eingelassen sind. Zusätzlich dazu ist die Anschlußfläche 4 mit federartigen Erhebungen 14 und die Anschlußfläche 3 mit nutartigen Vertiefungen 15 versehen.

Neben der erhöhten Stabilität des aus den erfindungsgemäßen Bausteinen errichteten Mauerwerkes ergibt sich bei Bausteinen gemäß Fig.3,4 für die Anwendung in Erdbebengebieten als weiterer Vorteil eine Verbesserung der wärmetechnischen Eigenschaften des Mauerwerkes. Wie in Fig.3b,4b dargestellt, können die seitlich der Ausnehmungen 11 liegenden Abschnitte der Anschlußflächen 3,4 benachbarter Bausteine dicht an dicht gelegt und Mörtel lediglich in die von den Ausnehmungen 11 und den erfindungsgemäßen Einbuchtungen 5 gebildeten Mörteltaschen eingebracht werden. Eine bisher übliche, sich vollflächig über die Anschlußflächen 3,4 erstreckende und somit von der Wandaußen- zur Wandinnenseite durchgehende vertikale Mörtelfuge, die als Wärmebrücke wirkt, wird damit vermieden.

Die Einbuchtung 5 ist in den Zeichnungen stets quaderförmig ausgebildet, was aber lediglich beispielhaft zu verstehen ist, denn der Einbuchtung 5 kann jede Form, mit welcher das beschriebene Ansetzen der Mörtelblöcke 7 an den Begrenzungswänden 8 erreichbar ist, gegeben werden. Beispielsweise kann die Einbuchtung 5 zylinder-, halbkugel- kegelstumpfförmig usw. ausgebildet sein. Weiters können in eine Anschlußfläche 3,4 mehrere Einbuchtungen 5, z.B. in Form mehrerer Löcher eingelassen sein.

Ist der Baustein mit Hochlöchern 18 versehen, kann die erfindungsgemäße Einbuchtung 5 so tief ausgebildet sein, daß sie mit einem oder mehreren dieser Hochlöcher 18 in Verbindung steht. Wie in Fig.5a dargestellt, kann der Baustein in diesem Zusammenhang als an sich bekannter Hochlochziegel ausgebildet sein, wobei die Einbuchtung 5 in die ihr benachbarte Hochlochreihe 18' hineinragt. Gemäß Fig.5b kann auch ein Baustein der Form nach Fig.3a,3d oder Fig.4a mit Hochlöchern 18 versehen sein, deren zur Anschlußfläche 3,4 benachbarte Reihe 18' mit der Einbuchtung 5 in Verbindung steht.

In beiden Fällen gelangt der in die vertikalen Stoßfugen 9 eingebrachte Mörtel dadurch auch in die mit der Einbuchtung 5 in Verbindung stehenden Hochlöcher 18, wodurch sich eine noch bessere Verbindung zweier benachbarter Bausteine ergibt.

Anstelle der Hochlöcher können aber auch Langlöcher den jeweiligen erfindungsgemäßen Baustein bzw. dessen Einbuchtungen durchsetzen.

## Patentansprüche

1. Baustein für Mauerwerke umfassend seitliche Anschlußflächen (3,4) sowie eine obere und eine untere Auflagefläche (1,2), wobei zumindest eine der Anschlußflächen (3,4), vorzugsweise beide Anschlußflächen (3,4), mit einer nutartigen Ausnehmung (11) ausgebildet ist/sind, in den Nutgrund (13) welcher Ausnehmungen (11) jeweils zumindest eine, von den horizontalen Begrenzungskanten (12) der oberen und der unteren Auflagefläche (1, 2) beabstandete Einbuchtung (5), welche sich lediglich über einen Teil der Bausteinhöhe (h) erstreckt, eingelassen ist, wobei die Einbuchtung (5) zu beiden vertikalen Begrenzungskanten (6) der Anschlußfläche (3,4) gleich große Abstände (c,d), aufweist, die Breite (b') der Einbuchtung (5) zumindest etwa ein Drittel der Bausteinbreite (b) beträgt, **dadurch gekennzeichnet, daß** die Einbuchtung (5) zu den beiden horizontalen Begrenzungskanten (12) etwa gleich große Abstände (e,f) aufweist und daß das Verhältnis der Tiefe (t) der Ausnehmung (11) zu der Tiefe (s) der Einbuchtung (5) in einem Bereich von 1,5 bis 4 zu 1 liegt.

2. Baustein nach Anspruch 1, **dadurch gekennzeichnet, daß** die Begrenzungswände (8) der Einbuchtung (5) im wesentlichen normal zur Anschlußfläche (3,4) verlaufen.

3. Baustein nach Anspruch 1 oder 2, **dadurch gekennzeichnet, daß** bei Ausbildung lediglich einer Anschlußfläche (3,4) mit einer nutartigen Ausnehmung (11) diese hutartige Ausnehmung (11) eine Tiefe (t) von zumindest etwa 30mm aufweist.

4. Baustein nach Anspruch 1 oder 2, **dadurch gekennzeichnet, daß** bei Ausbildung beider Anschlußflächen (3,4) mit je einer nutartigen Ausnehmung (11) diese nutartige Ausnehmung (11) jeweils eine Tiefe (t) von zumindest etwa 15mm aufweist.

5. Baustein nach einem der vorhergehenden Ansprüche, **dadurch gekennzeichnet, daß** die Anschlußflächen (3, 4) mit nut-federartigen Erhebungen bzw. Vertiefungen versehen sind.

6. Baustein nach einem der vorhergehenden Ansprüche, **dadurch gekennzeichnet**, daßer eine Vielzahl von Löchern, vorzugsweise Hochlöchern (18), umfasst, und daß die Einbuchtung (5) mit zumindest einem Loch (18) in Verbindung steht.

7. Baustein nach einem der vorstehenden Ansprüche, **dadurch gekennzeichnet, daß** die Tiefe (s) der Einbuchtung (5) etwa 10 bis 20 mm beträgt.

## Claims

1. A building block for brickwork comprising lateral connecting surfaces (3, 4) as well as an upper and lower bearing surface (1, 2), with at least one of the connecting surfaces (3, 4), and preferably both connecting surfaces (3, 4), being arranged with a groove-like recess (11) and with at least one cavity (5) being incorporated in the base of the groove (13) of said recess (11), being spaced from the horizontal limiting edges (12) of the upper and lower bearing surfaces (1, 2) and merely extending over a part of the building block height (h), with the cavity (5) having similar distances (c, d) to the two vertical limiting edges (6) of the connecting surface (3, 4), and the width (b') of the cavity (5) being at least one third of the building block width (b), **characterized in that** the cavity (5) has approximately the same distances (e, f) to the two horizontal limiting edges (12) and that the ratio of the depth (t) of the recess (11) to the depth (s) of the cavity (5) is in a range of 1.5 to 4:1.

2. A building block as claimed in claim 1, **characterized in that** the limiting walls (8) of the cavity (5) extend substantially normal to the connecting surface (3, 4).

3. A building block as claimed in claim 1 or 2, **characterized in that** in the case of the formation of merely one connecting surface (3, 4) with a groove-like recess (11), said groove-like recess (11) has a depth (t) of at least approximately 30 mm.

4. A building block as claimed in claim 1 or 2, **characterized in that** in the case of the formation of both connecting surfaces (3, 4) with a groove-like recess (11), each said groove-like recess (11) each have a depth of at least approximately 15 mm.

5. A building block as claimed in one of the preceding claims, **characterized in that** the connecting surfaces (3, 4) are provided with groove-and-tongue-like elevations and recesses.

6. A building block as claimed in one of the preceding claims, **characterized in that** it comprises a plurality of holes, preferably vertical perforations (18) and that the cavity (5) is in connection with at least one hole (18).

7. A building block as claimed in one of the preceding claims, **characterized in that** the depth (s) of the cavity (5) is approx. 10 to 20 mm.

## Revendications

1. Bloc de construction pour maçonnerie, comprenant des surfaces de raccordement latérales (3, 4) ainsi que des surfaces de pose supérieure et inférieure (1, 2), dans lequel l'une au moins des surfaces de raccordement (3, 4), et de préférence les deux, possède/possèdent un évidement en forme de rainure (11), dans le fond (13) duquel s'étend au moins un creux (5) distant des arêtes de délimitation horizontales (12) des surfaces de pose supérieure et inférieure (1, 2) et qui s'étend seulement sur une partie de la hauteur (h) du bloc de construction, le creux (5) étant situé à des distances (c, d) égales des arêtes de délimitation verticales (6) de la surface de raccordement (3, 4), et la largeur (b') du creux (5) étant d'au moins un tiers de la largeur (b) du bloc de construction, **caractérisé en ce que** le creux (5) se situe à des distances (e, f) égales des deux arêtes de délimitation horizontales (12) et **en ce que** le rapport entre la profondeur (t) de l'évidement (11) et la profondeur (s) du creux (5) est compris entre 1,5 et 4 pour 1.

2. Bloc de construction selon la revendication 1, **caractérisé en ce que** les parois de délimitation (8) du creux (5) sont sensiblement perpendiculaires à la surface de raccordement (3, 4).

3. Bloc de construction selon la revendication 1 ou 2, **caractérisé en ce que** lorsqu'une seule surface de raccordement (3, 4) est pourvue d'un évidement (11) en forme de rainure, cet évidement (11) en forme de rainure présente une profondeur (t) de 30 mm au moins.

4. Bloc de construction selon la revendication 1 ou 2, **caractérisé en ce que** lorsque les deux surfaces de raccordement (3, 4) sont pourvues chacune d'un évidement (11) en forme de rainure, chacun de ces évidements (11) en forme de rainure présente une profondeur (t) de 15 mm au moins.

5. Bloc de construction selon l'une quelconque des revendications précédentes, **caractérisé en ce que** les surfaces de raccordement (3, 4) sont pourvus de saillies et de renfoncements en forme de rainure et de languette.

6. Bloc de construction selon l'une quelconque des revendications précédentes, **caractérisé en ce qu'**il comprend une pluralité de trous, de préférence des trous en hauteur (18), et **en ce que** le creux (5) communique avec au moins un trou (18).

7. Bloc de construction selon l'une quelconque des revendications précédentes, **caractérisé en ce que** la profondeur (s) du creux (5) est d'environ 10 à 20 mm.
